# NOUVEAU FASCICULE DE BREVET EUROPEEN

(11) **EP 1 177 336 B2**
(45) Date de publication et mention de la décision concernant l'opposition: **10.09.2008**
(45) Mention de la délivrance du brevet: 20.08.2003
(21) Numéro de dépôt: 00922703.4
(22) Date de dépôt: 20.04.2000
(51) Int. Cl.: D01D 5/098, D04H 3/02

(54) **DISPOSITIF PERMETTANT D'ASSURER L'OUVERTURE ET LA REPARTITION D'UN FAISCEAU DE FILAMENTS LORS DE LA REALISATION D'UNE NAPPE TEXTILE NON TISSEE**
ÖFFNUNG UND AUFTEILUNGSVORRICHTUNG FÜR EIN FILAMENTBÜNDEL BEIM HERSTELLEN EINER VLIESBAHN
DEVICE FOR OPENING AND DISTRIBUTING A BUNDLE OF FILAMENTS WHEN PRODUCING A NONWOVEN TEXTILE WEB

(30) Priorité: 23.04.1999 FR 9905403
(43) Date de publication de la demande: 06.02.2002
(73) Titulaire: Rieter Perfojet, 38330 Montbonnot (FR)
(72) Inventeur: MAGGIO, Rosario, I-21100 Varese (IT); SCHMIT, Laurent, F-38400 Saint Martin D'Heres (FR)
(74) Mandataire: Eidelsberg, Olivier Nathan
(86) Numéro de dépôt international: PCT/FR2000/001050
(87) Numéro de publication internationale: WO 2000/065134

(56) Documents cités:
- EP-B- 0 635 077
- WO-A-98/44176
- DE-A- 2 421 401
- DE-A- 2 838 977
- DE-A- 3 727 374
- DE-A- 4 014 989
- DE-A- 4 312 419
- DE-A- 19 518 895
- DE-A- 19 521 466
- DE-A- 19 620 379
- DE-C- 4 312 419
- DE-T- 69 303 711
- FR-A- 2 309 654
- JP-A- 59 535
- JP-A- 5 311 562
- US-A- 3 286 896
- US-A- 3 325 906
- US-A- 3 334 161
- US-A- 3 338 992
- US-A- 3 341 394
- US-A- 3 402 227
- US-A- 5 225 018
- US-A- 5 397 413
- US-A- 5 814 349
- Brockhaus, 19.Auflage, 1988, Definition "Düse"

## Description

### Domaine Technique

La présente invention concerne un perfectionnement apporté aux installations permettant la fabrication d'une nappe textile non tissée, désignée couramment sous le nom générique de « spunbond », et qui est formée par des filaments synthétiques continus.

Elle a trait plus particulièrement à un perfectionnement apporté aux moyens permettant d'assurer la répartition des filaments extrudés, après étirage, sur un tapis transporteur mobile sur lequel ils se répartissent au hasard de manière à former une nappe régulière, de poids et d'épaisseur réglables en fonction des applications.

### Techniques antérieures

La production de nappes non tissées de type « spunbond » remonte à des décennies et consiste, d'une manière générale :
- à extruder un polymère organique fondu au travers d'une filière percée de trous, de manière à former un faisceau ou rideau de filaments ;
- puis, à orienter les filaments extrudés par étirage au moyen d'un ou plusieurs dispositifs à jets de fluide, notamment à air comprimé ;
- et enfin, à recevoir le faisceau de filaments sous la forme d'une nappe sur un tapis transporteur mobile, en général soumis à une source d'aspiration, et dont la vitesse est réglée en fonction des caractéristiques de la nappe, épaisseur notamment, que l'on souhaite obtenir.

Après réalisation, la nappe est consolidée, par exemple en effectuant un calibrage ou un calandrage, de préférence à chaud, de sorte que les filaments. élémentaires soient liés les uns aux autres.

D'autres traitements de consolidation peuvent éventuellement être effectués, tel que par exemple un traitement d'aiguilletage (conventionnel ou par jets de fluide), et/ou le dépôt à la surface ou à l'intérieur de la nappe d'une matière liante.

D'une manière générale, les installations utilisées pour réaliser de tels produits comportent:
- au moins une extrudeuse pour un polymère organique fondu alimentant une filière permettant de produire un rideau de filaments ;
- une zone de refroidissement permettant d'obtenir la solidification au moins superficielle desdits filaments extrudés ;
- un dispositif d'aspiration se présentant sous la forme d'une chambre de section rectangulaire, de faible largeur, à l'intérieur de laquelle le rideau de filaments est soumis à l'action de veines d'air à grande vitesse provoquant l'étirage des filaments, ensemble qui dans la suite de la description, sera désigné par l'expression « fente d'étirage » et ;
- un moyen permettant, en sortie de ladite fente d'étirage, de dévier et ralentir le flux d'air et de répartir les filaments de manière aléatoire sur un tapis récepteur.

Dans de telles installations, les filaments se présentent à la sortie de la fente d'étirage sous la forme d'un faisceau de filaments regroupés dans le plan médian de ladite fente.

Ces filaments sont éjectés à très grande vitesse de ladite fente d'étirage, vitesse pouvant atteindre 3000m/min ou plus suivant l'état.

Afin d'obtenir une nappe non tissée aussi homogène que possible sur le tapis récepteur sur lequel sont projetés les filaments sortant de la fente d'étirage, il est nécessaire non seulement de séparer lesdits filaments les uns des autres, mais également de ralentir leur vitesse avant leur impact sur ledit tapis, afin de limiter les phénomènes de rebond incontrôlables qui génèrent une formation hétérogène du voile.

Pour assurer un tel éclatement et répartition du rideau de filaments extrudés, diverses techniques ont été proposées à ce jour.

La technique la plus ancienne, qui ressort notamment du brevet GB-A-932 482, du brevet US-A-3 967 118, consiste à charger électrostatiquement les filaments, ce qui tend à les repousser les uns par rapport aux autres (effet Corona).

Cette technologie permet d'améliorer la formation du voile lorsque les filaments sont éjectés à relativement basse vitesse de la fente d'étirage et que, par conséquent, les phénomènes dits « de regroupement » des filaments sont prépondérants comparativement à ceux du rebond des filaments sur le tapis.

C'est le cas en particulier lorsque le voile est constitué de filaments relativement grossiers, c'est-à-dire d'un titre supérieur ou égal à 2,2 dtex par filament, filaments qui sont généralement produits avec des vitesses en sortie de fente d'étirage inférieures à 3000 ni/min.

Afin de réduire la vitesse sans ajout d'organe supplémentaire, il est nécessaire dans ce cas que l'extrémité de la fente d'étirage sur laquelle est fixé le dispositif électrostatique soit situé à une distance relativement importante du tapis récepteur, de l'ordre de 500 mm ou plus, afin que les forces de frottement des filaments dans l'air ralentissent leur vitesse, ce qui permet de limiter les phénomènes de rebond et améliore ainsi la formation du voile.

Ce dispositif n'est pas entièrement satisfaisant, car aucun contrôle de la vitesse n'est possible et les filaments sont également soumis à tous les courants d'air extérieurs, ce qui perturbe le voile et crée des défauts.

Enfin, le simple frottement des filaments dans l'air sur une distance aussi courte ne permet pas un ralentissement suffisant de leur vitesse qui permette d'atténuer suffisamment les phénomènes de rebond des filaments sur le tapis.

Par suite, il a été proposé, comme cela ressort du brevet US 3 286 896, d'adapter à l'extrémité de la fente d'étirage (voir figures 7 et 8), un système déflecteur permettant d'assurer une meilleure répartition et ouverture des faisceaux de filaments produits.

Cette solution ne donnant cependant pas entièrement satisfaction, il a été proposé, ainsi que cela ressort du brevet US-A-3 325 906, d'associer au divergent disposé en sortie de la fente d'étirage, un ensemble permettant d'insuffler de l'air de chaque côté de ce divergent, ce qui crée une pression négative au voisinage des parois, attirant ainsi les fibres vers les parois, ce qui tend à ouvrir le faisceau de filaments et à également ralentir la vitesse de ces derniers.

Un tel dispositif, satisfaisant en théorie, présente toutefois une efficacité limitée, car ce sont principalement les fibres situées de chaque côté du faisceau qui se trouvent ainsi « écartées », celles regroupées au centre dudit faisceau étant extrêmement difficiles à séparer les unes des autres.

Au DE 4312419A1, on décrit une installation de production d'une nappe de filaments non tissée comprenant, de haut en bas, successivement une extrudense d'une polymère fondu à travers une filière perçée de trous de manière à former un rideau de filaments, un dispositif d'étirage à fente à jets de fluide et un diffuseur ayant une zone d'entrée en forme de convergent prolongée d'une zone de sortie en forme de divergent. Une ouverture est ménagée dans la paroi de l'entrée du diffuseur qui est raccordé avec le bas du dispositif d'étirage. Les filaments sortant du diffuseur se déposent sur un tapis récepteur mobile. Le document représente l'état de la technique le plus proche.

### Exposé de l'invention

Or on a trouvé, et c'est ce qui fait l'objet de l'invention, qu'il était possible d'obtenir non seulement une ouverture parfaite du faisceau de filaments extrudés en sortie de la fente d'étirage, mais également une répartition très homogène sur le tapis récepteur, d'une part en dissociant l'ensemble d'ouverture du faisceau de filaments de la fente d'étirage proprement dite, et d'autre part et surtout, en réalisant cet ensemble d'ouverture de telle sorte qu'il combine à la fois les avantages des techniques de charge électrostatique des filaments et des techniques d'ouverture du faisceau par ralentissement de la vitesse d'air en sortie de la fente d'étirage, et donc de la vitesse des filaments avant réception sur le tapis récepteur.

D'une manière générale, l'invention concerne donc un dispositif suivant la revendication 1.

Selon une forme de réalisation, la zone divergente du diffuseur comporte deux parois et deux fentes latérales situées au sommet dudit diffuseur, de chaque côté de celui-ci et permettant soit un appel d'air depuis l'extérieur par effet Venturi, soit éventuellement une injection d'air, sous une pression inférieure à un bar et avantageusement comprise entre 0,4 et 0,8 bar, entraînant un écoulement de l'air contre les parois dudit diffuseur.

Le diffuseur ci-dessus permet de régler précisément la largeur du faisceau de fibres ainsi que la vitesse d'impact des filaments sur le tapis récepteur, l'ensemble de charge électrostatique pouvant être situé éventuellement en aval de l'ensemble diffuseur, mais étant de préférence intégré à l'intérieur de ce dernier, ce qui permet d'accentuer l'ouverture du faisceau de filaments.

Avantageusement et en pratique :
- le diffuseur comporte une zone d'entrée en forme de convergent reliée aux deux parois de la zone divergeante par une fente rectiligne, la rampe chargeant électrostatiquement les filaments étant montés au niveau de la fente rectiligne immédiatement en amont de la zone divergente ;
- la distance du diffuseur par rapport au tapis récepteur est réglable, et ce afin de minimiser l'influence des courants d'air extérieurs sur le faisceau de fibres ;
- la pression de l'air qui s'écoule dans le diffuseur contre les parois de ce dernier et l'ajustement de la tension appliquée dans la rampe électrostatique, permet d'adapter très précisément les conditions de la formation du voile en fonction de la vitesse des filaments en sortie de la fente d'étirage, ce qui rend particulièrement un tel dispositif adapté à la formation de voile constitué de filaments de faibles deniers, ainsi qu'aux installations de production travaillant à haute vitesse ;
- enfin, la séparation des systèmes d'étirage proprement dits et de répartition du rideau de filaments, autorise une possibilité de réglage du titrage desdits filaments sans changer l'aspect du voile et inversement.

### Description sommaire des dessins

L'invention et les avantages qui en ressortent seront mieux compris grâce à l'exemple de réalisation concret qui est donné à titre indicatif mais non limitatif, et qui est illustré par les schémas annexés dans lesquels :
. la figure 1 est une vue d'ensemble d'une installation permettant de réaliser une nappe non tissée de type « spunbond » ;
. la figure 2 est une vue de détail montrant de manière schématique la structure et le fonctionnement d'un ensemble permettant l'ouverture du faisceau de filaments formé et sa dépose sur le tapis récepteur ;
. la figure 3 illustre une variante de réalisation conforme à l'invention dans laquelle la charge électrostatique des filaments est obtenue par l'intermédiaire d'une rampe intégrée à l'intérieur du diffuseur, l'écoulement de l'air à l'intérieur de ce dernier contre les parois pouvant être réalisé soit par appel naturel de l'air extérieur, soit par un système d'injection sous faible pression inférieure à un bar.

### Manière de réaliser l'invention

En se reportant aux figures annexées, le dispositif conforme à l'invention est donc destiné à être utilisé sur une ligne de production d'une nappe textile non tissée constituée par des filaments synthétiques continus.

D'une manière générale, ainsi que cela ressort de la figure 1, une telle ligne de production se compose donc essentiellement d'au moins une extrudeuse, désignée par la référence générale (1) alimentant en polymère synthétique tel que polyamide, polyéthylène, polyester..., une filière (2) permettant la formation d'un rideau de filaments (3).

D'un point de vue pratique, à titre indicatif, la filière est constituée d'une plaque comprenant chacune une multitude de trous, par exemple au nombre de 5000 par mètre de largeur et ayant un diamètre fonction des filaments extrudés, par exemple de 0,5 mm. Ces trous sont répartis sur une pluralité de rangées parallèles, par exemple dix-huit rangées et ce, sur une largeur en sortie de filière de 140 mm.

A la sortie de cette filière, est disposé un ensemble de refroidissement (4) permettant le réglage de la température des filaments en fonction des polymères et composé par exemple d'une pluralité de zones successives (4a,4b,4c) permettant de soumettre le rideau de filaments (3) à des flux d'air traversants dont la vitesse et la température peuvent être réglées.

A titre indicatif, la longueur de cette zone de refroidissement est de l'ordre de 1200 mm et la température et la vitesse de chacune des zones est décroissante de la première zone (4a) à la troisième zone (4c).

En aval de cette zone de refroidissement, est disposé un ensemble d'étirage proprement dit (5) qui se présente sous la forme d'une enceinte fermée comportant une fente (F) à l'intérieur de laquelle est injecté de l'air sous pression, par exemple de l'ordre de 0,5 bar.

Un tel système d'étirage permet d'obtenir l'aspiration du rideau de filaments et son entraînement par des veines d'air à grande vitesse permettant d'assurer l'étirage.

En sortie de l'ensemble d'étirage (5), le faisceau de filaments (3) est projeté sur le tapis récepteur (7) par l'intermédiaire d'un ensemble (6), ensemble qui fait l'objet de l'invention et dont deux formes de réalisation ressortent des figures 2 et 3, et qui provoque une déviation du flux d'air sortant de la fente (5), un ralentissement de ce flux d'air entraînant ainsi l'ouverture du faisceau de filaments.

Dans la première forme de réalisation illustrée à la figure 2, un tel ensemble comporte, à proximité de la sortie de la fente d'étirage (F) de l'ensemble (5), d'une part, un diffuseur, désigné par la référence générale (10) constitué essentiellement par un divergent qui s'étend sur toute la largeur de la production de la nappe et, d'autre part, en aval de cet ensemble d'ouverture, une rampe (11) permettant de charger électrostatiquement les filaments à la sortie de l'ensemble (10) entraînant une ouverture à coeur dudit faisceau de filaments avant de les déposer sur le tapis récepteur (7).

Dans cette forme de réalisation, l'ensemble diffuseur (10) se compose essentiellement d'une chambre (12) comportant une fente interne (13) en forme de convergent/divergent s'étendant sur toute la largeur de l'installation en regard de la sortie de la fente d'étirage (F) de l'ensemble (5).

Dans cette fente (13), débouchent, a proximité de la partie inférieure de la zone divergente, deux fentes symétriques (14) disposées latéralement. Ces fentes symétriques (14) peuvent être soit reliées à une source d'air comprimé injecté sous une pression inférieure à 1 bar et avantageusement de l'ordre de 0,4 bar, soit être simplement ouvertes à l'air libre.

La zone divergente est, dans cette forme de réalisation, prolongée par deux parois (15) également divergentes.

Immédiatement en aval de cet ensemble diffuseur, ou éventuellement intégré à l'intérieur de ce dernier, est disposée une rampe (11) conventionnelle permettant de charger électrostatiquement les filaments permettant ainsi d'accentuer l'ouverture du faisceau. Une telle rampe (11) est une rampe conventionnelle, par exemple du type décrit dans l'US-A-3 967 118.

La figure 3 illustre une seconde forme de réalisation d'un ensemble d'ouverture et de répartition d'un faisceau de filaments sous la forme d'une nappe réalisée conformément à l'invention.

Dans cette variante, en utilisant les mêmes références que celles employées pour décrire l'exemple illustré par la figure 2, le dispositif d'ouverture et de répartition du faisceau de filaments (6) est, comme précédemment, dissocié de l'ensemble d'étirage (5).

Dans cette forme de réalisation, il comporte également une zone d'entrée (13) en forme de convergent s'étendant au regard de la sortie de la fente d'étirage (F). Cette zone d'entrée (13) en forme de convergent est reliée aux deux parois (15) de la zone divergente par une fente rectiligne (20).

La rampe (11) permettant de charger électrostatiquement les filaments est, dans cette forme de réalisation, intégrée à l'intérieur du diffuseur, à l'extrémité de la fente rectiligne (20) immédiatement en amont de la zone divergente (15).

Un appel d'air provenant de l'extérieur par effet Venturi est réalisé au travers des deux fentes contiguës latérales formées par la face inférieure de l'ensemble d'étirage (5) et la face supérieure de l'ensemble d'ouverture et de répartition (6).

Il se produit donc un écoulement d'air le long des parois (20,15) sur l'ensemble d'ouverture et de répartition.

Eventuellement, comme dans la forme de réalisation décrite à l'appui de la figure 2, une injection d'air, sous faible pression, inférieure à 1 bar, pourrait être réalisée au niveau des deux fentes latérales formées entre l'ensemble d'étirage (5) et l'ensemble d'ouverture et de répartition (6).

Il a été constaté qu'avec un tel dispositif, non seulement on obtenait une ouverture parfaite du faisceau de filaments, mais que, par ailleurs, la réception sur le tapis (7) se faisait de manière très régulière et conduisait à l'obtention d'une nappe non tissée très homogène.

## Revendications

1. Dispositif permettant d'assurer l'ouverture et la répartition d'un faisceau de filaments lors de la réalisation d'une nappe textile non tissée, selon la technique qui consiste :
- à extruder un polymère organique fondu au travers d'une filière percée de trous, de manière à former un faisceau ou rideau de filaments ;
- puis, à orienter les filaments extrudés par étirage au moyen d'un ou plusieurs dispositifs à jets de fluide (5) ;
- et enfin, à recevoir le faisceau de filaments sous la forme d'une nappe sur un tapis récepteur mobile en dessous duquel est disposée une source d'aspiration,
qui est constitué par un ensemble (6) disposé en aval de la sortie de l'ensemble d'étirage (5) et dissocié de ce dernier, ledit ensemble comportant, disposé a proximité de la sortie de la fente d'étirage (F), un diffuseur (10) comprenant une zone d'entrée (13) en forme de convergent s'étendant sur toute la largeur de l'installation au regard de la sortie de la fente d'étirage (F) de production de la nappe, prolongée par un divergent (15), une rampe (11) chargeant électrostatiquement les filaments avant réception sur le tapis récepteur (7) étant intégrée à l'intérieur du diffuseur (10) ou étant disposée immédiatement en aval du diffuseur (10).

2. Dispositif selon la revendication 1, **caractérisé en ce que** le diffuseur (10) comporte une zone d'entrée (13) en forme de convergent reliée aux deux parois (15) de la zone divergente par une fente rectiligne (20), la rampe (11) chargeant électrostatiquement les filaments, étant montée au niveau de la fente rectiligne immédiatement en amont de la zone divergente (15).

3. Dispositif selon l'une des revendications 1 et 2, **caractérisé en ce qu'**un appel d'air par effet Venturi est réalisé entre les faces en regard de la sortie de la fente d'étirage (5) et de l'entrée de l'ensemble diffuseur (6) créant un écoulement d'air contre les parols (15) de la zone divergente.

4. Dispositif selon la revendication 3, **caractérisé en ce que** l'on réalise une injection d'air sous une pression inférieure à 1 bar entre les faces en regard de la sortie de la fente d'étirage (5) et de l'entrée de l'ensemble diffuseur (6).

## Claims

1. Device for opening and distributing a bundle of filaments during the production of a nonwoven textile web, according to the technique which consist :
- in extruding a melted organic polymer through a spinneret perforated with holes, so as to form a bundle or curtain of filaments ;
- then in orientating the extruded filaments by drawing by means of one or more fluid-jet devices (5) ;
- and finally, in receiving the bundle of filaments in the form of a web on a movable receiving belt below which is arranged a suction source,
which comprises an assembly (6) arranged downstream of the outlet of the drawing assembly (5) and separated therefrom, the said assembly comprising, arranged close to the outlet of the drawing slot (F), a diffuser (10) comprising an inlet zone (13) in the form of a convergent nozzle extending over the entire width of the installation opposite the outlet of the drawing slot (F) for producing the web, extended by a divergent nozzle (15), in which a rail (11) electrostatically charging the filaments before they are received on the receiving belt (7) is integrated inside the diffuser (10) or is arranged immediately downstream of the diffuser (10).

2. Device according to Claim 1, **characterised in that** the diffuser (10) comprises an inlet zone (13) in the form of a convergent nozzle connected to the two walls (15) of the divergent zone by a rectilinear slot (20), the rail (11) electrostatically charging the filaments being mounted at the level of the rectilinear slot immediately upstream of the divergent zone (15).

3. Device according to one of Claims 1 and 2, **characterised in that** en indraught or air owing to the venturi effect is produced between the faces opposite the outlet of the drawing slot ( 5) and the inlet of the diffuser assembly (6), creating a an air flow against the walls (15) if the divergent zone.

4. Device according to Claim 3, **characterised in that** an injection of air under a pressure less than 1 bar is produced between the faces opposite the outlet of the drawing slot (5) and the inlet of the diffuser assembly (6).

## Patentansprüche

1. Vorrichtung, die es ermöglicht, die Öffnung und Aufteilung eines Filamentbündels bei der Herstellung einer Vliesbahn nach folgender Technik zu gewährleisten, darin bestehend:
- ein organisches geschmolzenes Polymer durch eine Ziehdüse, durch die Löcher gebohrt sind, zu extrudieren, um ein Bündel oder Vorhang von Filamenten zu bilden;
- dann die extrudierten Filamente durch Ziehen mittels einer oder mehrerer Fluidstrahlvorrichtungen (5) auszurichten;
- und schließlich das Filamentbündel in Form einer Bahn auf einem beweglichem Aufnahmeband aufzunehmen, unter dem eine Ansaugquelle angeordnet ist,
die von einer Einheit (6) gebildet ist, die stromabwärts zu dem Ausgang der Zieheinheit (5) und von letzter getrennt angeordnet ist, wobei die Einheit in der Nähe des Ausgangs des Ziehschlitzes (F) angeordnet einen Verteiler (10) umfasst, der eine Eingangszone (13) in Form einer konvergierenden Zone umfasst, die sich über die gesamte Anlagenbreite gegenüber dem Ausgang des Ziehschlitzes (F) zur Herstellung der Bahn erstreckt und durch eine divergierende Zone (15) verlängert ist, wobei eine Rampe (11), die die Filamente vor der Aufnahme auf der Aufnahmebahn (7) elektrostatisch auflädt, in den Verteiler (10) integriert oder unmittelbar stromabwärts des Verteilers (10) angeordnet ist.

2. Vorrichtung nach Anspruch 1, **dadurch gekennzeichnet, dass** der Verteiler (10) eine Eingangszone (13) in Form einer konvergierenden Zone umfasst, die mit zwei Wänden (15) der divergierenden Zone durch einen geradlinigen Schlitz (20) verbunden ist, wobei die Rampe (11), die die Filamente elektrostatisch auflädt, auf Höhe des geradlinigen Schlitzes direkt stromaufwärts zu der divergierenden Zone (15) befestigt ist.

3. Vorrichtung nach einem der Ansprüche 1 und 2, **dadurch gekennzeichnet, daß** ein Luftzug durch Venturi-Effekt zwischen den gegenüber liegenden Flächen des Ausgangs des Ziehschlitzes (5) und des Eingangs der Verteilereinheit (6) hergestellt wird, der einen Luftstrom gegen die Wände (15) der divergierenden Zone erzeugt.

4. Vorrichtung nach Anspruch 3, **dadurch gekennzeichnet, daß** eine Lufteinspritzung unter einem Druck von weniger als 1 bar zwischen den gegenüber liegenden Flächen des Ausgangs des Ziehschlitzes (5) und des Eingangs der Verteilereinheit (6) hergestellt wird.
